# EUROPÄISCHE PATENTSCHRIFT

(11) **EP 3 207 959 B1**
(45) Veröffentlichungstag und Bekanntmachung des Hinweises auf die Patenterteilung: **12.06.2019**
(21) Anmeldenummer: 17000072.3
(22) Anmeldetag: 16.01.2017
(51) Int. Cl.: A62C 2/14, A62C 2/06

(54) **BRANDSCHUTZABSPERRUNG FÜR ROHRLEITUNGEN MIT SEGMENTIERTEN VERSCHLUSSKLAPPEN**
FIRE PROTECTION BARRIER FOR PIPELINES WITH SEGMENTED CLOSING FLAPS
BARRIÈRE COUPE-FEU POUR CONDUITES COMPRENANT DES VOLETS DE FERMETURE SEGMENTÉS

(30) Priorität: 18.02.2016 DE 102016001855
(43) Veröffentlichungstag der Anmeldung: 23.08.2017
(73) Patentinhaber: Bartholomäus, Gert, 89607 Emerkingen (DE)
(72) Erfinder: Bartholomäus, Gert, 89607 Emerkingen (DE); Fiderer, Stefan, 89607 Emerkingen (DE)
(74) Vertreter: Riebling, Peter

(56) Entgegenhaltungen:
- BE-A3- 1 019 828
- DE-A1-102004 047 093
- DE-A1-102007 048 035
- FR-A1- 2 315 651
- GB-A- 2 499 818
- US-A1- 2014 060 673

## Beschreibung

Die Erfindung betrifft eine Brandschutzeinrichtung zum Verschluss von Rohrleitungen mit Verschlussklappen gemäß dem Oberbegriff des Anspruchs 1, die aus mehreren Biegeelastisch miteinander verbundenen Teilsegmenten gebildet sind, die sich im hochgeklappten und funktionslosen Zustand etwa formschlüssig an den runden Querschnitt des rund ausgebildeten Rohrteils anlegen und die sich im Funktionszustand formschlüssig in den lichten Querschnitt des rund ausgebildeten Rohrgehäusemittelteils als Rohrverschluss anlegen.

Die Funktion der Brandschutzeinrichtung nach der Erfindung wird durch den Gegenstand der eigenen deutschen Patentanmeldung DE 10 2007 048 035 A1 erläutert. Die Erfindungsoffenbarung der vorliegenden Erfindung umfasst deshalb auch die Offenbarung der DE 10 2007 048 035 A1.

Bei dem auf den gleichen Anmelder zurückgehenden Stand der Technik steht im Mittelpunkt, dass eine etwa parallel zur Ebene der Wandung des Gehäuses federbelastet verschwenkbare, klappenförmige Verschlußeinrichtung vorhanden ist, deren Schwenkachse senkrecht zur Achse der Rohrleitung ausgerichtet ist, wobei die Verschlusseinrichtung durch eine Rückhaltevorrichtung an der Wandseite des Gehäuses gehalten ist, die bei einer erhöhten Temperatur durchschmilzt und die klappenförmige Verschlusseinrichtung jede Bewegung in die Schließstellung freigibt.

Es ist außerdem eine Auslösevorrichtung vorgesehen, die nach dem Durchschmelzen der Rückhaltevorrichtung die klappenförmige Verschlusseinrichtung in ihre Schließstellung bewegt, wobei das Gehäuse mindestens in seinem die Verschlusseinrichtung aufnehmenden Mittelteil rundprofiliert ist und die Verschlusseinrichtung aus mehreren faltbaren Klappen- oder Flügel-Segmenten besteht, deren gegenseitige Verbindung als Biegefeder ausgebildet ist und die sich. an die rund gebogene Wandung des rund profilierten Gehäuses annähernd parallel anlegen und in der hochgeschwenkten Ruhestellung eine an die rund gebogene Wandung angepasste Formgebung und in der abgeschwenkten Arbeitsstellung eine etwa gerade Flächenerstreckung aufweisen.

Beim Betrieb der bekannten Brandschutzeinrichtung für Rohrleitungen hat sich herausgestellt, dass die Abdichtwirkung der einzelnen, zueinander segmentierten, aus Blech bestehenden Verschlussklappen in Richtung zum Innenumfang des Rohrgehäuses ungenügend ist und der Schutz gegen einen Brandangriff der aus Metallteilen bestehenden segmentierten Verschlussklappen war ungenügend.

Zwar offenbart die eigene, vorveröffentlichte Druckschrift eine Bewehrung der segmentierten Verschlussklappen an der einen Seite mit plattenförmigen aufschäumenden Kunststoffmaterialien, die im Folgenden auch als "Int. Plattensegmente" (Plattensegmente aus einem Intumeszenz-Material) bezeichnet werden Die gegenüberliegende Seite der segmentförmigen Verschlussklappen war jedoch ungeschützt und bot den angreifenden Brandgasen eine ungeschützte und unbewehrte Metalloberfläche.

Demnach bestanden beim oben genannten Stand der Technik folgende Nachteile:
1. Die rundumlaufende Abdichtung am Außenumfang der segmentförmigen Verschlussklappen in Richtung auf die Innenseite des Rohrgehäuses war ungenügend, weil die Int.-Platten nach dem Stand der Technik ungeschützt waren und vollkommen frei und ungeregelt aufschäumen konnten, was zu einer ungenügenden Randabdichtung führte.
2. Die Blechseite der segmentierten Verschlussklappen war offen einem Brandangriff ausgesetzt. Es bestand daher die Gefahr der Verformung der segmentierten Verschlussklappen und damit die Gefahr einer nur ungenügenden Abdichtwirkung im Innenquerschnitt des Rohrgehäuses.

Die DE 10 2004 047 093 A1 offenbart eine Absperrvorrichtung zum Brandverschluss eines Rohres oder Kanals mit einer Verschlussklappe, bei der beide Seiten mit einem intumeszierenden Material beschichtet sind. Auch hier kann das intumeszierende Material im Brandfall vollkommen frei und ungeregelt aufschäumen.

Die BE 1 019 828 A3 offenbart eine Brandschutzklappe, bei der beide Seiten der Klappe mit einem intumeszierenden Material beschichtet sind. Auf dem intumeszierenden Material ist eine Dichtung aus weichem Schaum, der bei kalten Temperaturen eine Abdichtung bietet.

Der Erfindung liegt deshalb ausgehend von dem benannten Stand der Technik die Aufgabe zugrunde, eine Brandschutzeinrichtung der eingangs genannten Art so weiterzubilden, dass im Brandfall eine verbesserte Randabdichtung der segmentierten Verschlussklappen in Richtung auf den Innenumfang des Gehäuses gewährleistet ist und dass ferner auch bei einer starken Unterdruckeinwirkung von mehr als 300 Pascal dafür gesorgt wird, dass das vorher ungeschützte, unter Wärmeeinwirkung aufschäumende Int. Material nicht von dem entstehenden Luftstrom zerrissen und abgetragen wird.

Zur Lösung der gestellten Aufgabe ist die Erfindung durch die technische Lehre des Anspruches 1 gekennzeichnet.

Merkmal der Erfindung ist, dass erfindungsgemäß die aus Metall bestehenden segmentierten Verschlussplatten beidseitig mit Int.-Plattensegmenten belegt sind und dass diese Int.-Plattensegmente an ihrer jeweiligen Außenseite durch eine elastisch verformbare Federstahlplatte abgedeckt und bewehrt sind.

Mit der Erfindung wird demnach ein sandwichartiger Aufbau der segmentierten, aus Blech bestehenden Verschlussklappen beschrieben, die jeweils auf der Vorder- und Rückseite flächenförmig mit jeweiligen der Formgebung angepassten Int.-Plattensegmenten belegt sind.

Um aber zu vermeiden, dass die vorder- und rückseitig auf jeder Verschlussklappe befestigten Int.-Plattensegmente im Brandfall ungerichtet aufschäumen, ist es nach dem weiteren Merkmal des Anspruches 1 vorgesehen, dass der Plattenaufbau mit den Int.-Plattensegmenten an der Außenseite mit einer Federstahlplatte abgedeckt ist, die in sich elastisch biegbar sind, wobei die Federstahlplatte sämtliche aus Metall bestehenden Verschlussplatten weitgehend flächenförmig abdeckt.

Damit wird ein Vorteil gegenüber dem Stand der Technik erzielt, denn bei der älteren Druckschrift waren die aus Metallblech bestehenden Verschlussklappensegmente lediglich an der einen Seite mit den Int.-Plattensegmenten belegt, während die gegenüberliegende Seite ohne Int.-Plattensegmente ausgerüstet war und dadurch gegenüber einem Hitzeangriff ungeschützt waren.

Hier sieht die Erfindung vor, dass die Int.-Plattensegmente an der Vorder- und Rückseite der jeweiligen segmentförmigen Verschlussklappen befestigt sind.

Die Verschlusseinrichtung besteht aus den bewegbar miteinander verbundenen segmentförmigen Verschlussklappen, die beidseitig mit den aufschäumenden Plattensegmenten belegt sind. Die so belegten Verschlussklappen sind, sowohl an deren Außen- als auch an deren Innenseite, durch eine den gesamten Plattenaufbau vorder- und rückseitig abdeckende Federstahlplatte weitgehend ganzflächig abgedeckt.

Somit nehmen die beiden auf Abstand zueinander angeordneten, großflächigen Federstahlplatten in ihrem Innenraum die drei segmentförmigen Verschlussplatten auf, und sind so biegsam ausgebildet, dass sie das Bewegungsspiel der Verschlussklappen nicht oder nur unwesentlich beeinträchtigen. Damit bilden die beidseitig an der Außen- und Innenseite der jeweiligen Verschlusseinrichtung angeordneten Federstahlplatten eine vorder- und rückseitige Bewehrung der Verschlussklappen gegen Hitzeangriff. Die dazwischen angeordneten Verschlussklappen werden deshalb gegen einen Hitzeangriff geschützt und halten unverformt ihren Bewegungsspielraum für eine lange Zeit des Hitzeangriffs aufrecht.

Die vorder- und rückseitig angeordneten Federstahlplatten, welche die beidseitigen Außenflächen der gesamten Verschlusseinrichtung bilden, sorgen dafür, dass sich die unter Hitze-Einwirkung aufschäumenden Int.-Plattensegmente zunächst in Richtung radial auswärts zum Rand der jeweiligen Verschlussklappen ausdehnen und erst nach weiterem Aufschäumen verformt das Int.-Material die Federstahlplatten so nach außen, dass sie vom befestigten Mittenbereich ausgehend eine konische Verbiegung erfahren und in ihren Außenbereichen von den darunter liegenden metallischen Verschlussklappen abheben.

Damit ermöglichen sie eine gerichtete Volumenvergrößerung des Int.-Materials, wobei sie jedoch in ihrem Mittelbereich von einer zentralen Schrauben-Mutterverbindung oder einer anderen geeigneten zentralen Befestigung gehalten werden, so dass die die Abdeckung bildenden Federstahlplatten das aufschäumende Int.-Material jeweils zur Rand- und Innenseite des Rohrgehäuses hinleiten.

Dies ist ein Vorteil gegenüber dem Stand der Technik, denn bisher war es nicht möglich, das ungerichtet im Innenraum aufschäumende Int.-Material - wie bei der eigenen Patentanmeldung gezeigt - zu "bändigen" und diesem aufschäumenden Material eine bestimmte Richtung in Richtung zum Innenumfang des Rohrgehäuses zu geben.

Dies wird nun erstmals durch die Verwendung von zwei einander gegenüberliegenden und zueinander parallelen Federstahlplatten erreicht, die lediglich in ihrem Mittenbereich mit dem mittleren Segment der Verschlussplattenanordnung verbunden sind und die in ihren äußeren Randbereichen vollkommen frei (unbefestigt) sind und auswärts gerichtet biegbar sind, um so nach außen gerichtete, für das Intumeszenzmaterial geeignete Führungsräume zu bilden, die gegen den Innenumfang des Rohrgehäuses gerichtet sind.

Die biegbaren Federstahlplatten haben etwa eine Dicke von 0,3 mm und haben einen dem Rohrinnendurchmesser angepasste Größe. Bei einer Nennrohrweite von 200 mm beträgt der Durchmesser der jeweiligen Federstahlplatte etwa 180 mm.

Wichtig ist demnach, dass die Federstahlplatten an der Ober- und Unterseite die Bewegung der segmentierten metallischen Verschlussklappen mitmachen, dass sie aber im Brandfall - bedingt durch das aufschäumende Int.-Material - von den metallischen Verschlussklappen abheben.

Durch das Abheben bilden die Federstahlplatten radial nach außen gerichtete Führungsräume, welche das aufschäumende Int.-Material zum Innenumfang des Rohrgehäuses hinleiten, das sich dort abgedichtet anlegt.

Für die Art und die Funktion der segmentierten metallischen Verschlussglieder wird auf den Offenbarungsgehalt der eigenen DE 10 2007 048 035 A1 verwiesen.

Weil sich im Brandfall die jeweilige Federstahlplatte radial nach außen verformt und sich in axialer Richtung aufbäumt, weil sie lediglich zentral im Mittelbereich festgehalten ist, führt die jeweilige Federstahlplatte zu einer Stabilisierung und Lenkung des Int.-Materials an der Unterseite und auch zu einer Stabilisierung des Bewegungsspiels der darunter befindlichen segmentierten Versch lussplatten.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung offenbarten Angaben und Merkmale, insbesondere die in den Zeichnungen dargestellte räumliche Ausbildung, werden als erfindungswesentlich beansprucht, soweit sie einzeln oder in Kombination gegenüber dem Stand der Technik neu sind.

Soweit einzelne Gegenstände als "erfindungswesentlich" oder "wichtig" bezeichnet sind, bedeutet dies nicht, dass diese Gegenstände notwendigerweise den Gegenstand eines unabhängigen Anspruches bilden müssen. Dies wird allein durch die jeweils geltende Fassung des unabhängigen Patentanspruches bestimmt.

Im Folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: Schnitt durch eine Brandschutzklappe nach der Erfindung im geschlossenen Zustand, d. h. im Brandzustand, bevor das Int.-Material aufschäumt
- Figur 2:: die Draufsicht auf die Anordnung nach Figur 1 in Richtung des Pfeiles II in Figur 1
- Figur 3:: die Draufsicht in Richtung des Pfeiles II in Figur 1 bei vollständig geöffneter Anordnung
- Figur 4:: schematisierte Darstellung der Verformung der erfindungsgemäßen Federstahlplatten im Brandfall im Vergleich zur Darstellung nach Figur 1
- Figur 5:: eine Teilansicht des Klappensatzes, bestehend aus drei zueinander segmentierten Plattensegmenten
- Figur 6:: eine Seitenansicht der Anordnung in Richtung des Pfeiles VI in Figur 5
- Figur 7:: eine vergrößerte Stirnansicht der Plattensegmente von oben
- Figur 8:: ein Einbaubeispiel einer Brandschutzklappe nach der Erfindung in einer Wand oder Decke
- Figur 9:: die Draufsicht auf die Anordnung nach Figur 8

Die Brandschutzeinrichtung für Rohrleitungen, insbesondere Lüftungsrohrleitungen besteht aus einem in eine Rohrleitung einsetzbaren Gehäuse 2, das eine etwa parallel zur Ebene der Wandung des Gehäuses federbelastet verschwenkbare, klappenförmige Verschlusseinrichtung 37, 38 aufnimmt, deren Schwenkachse annähernd senkrecht zur Achse der Rohrleitung ausgerichtet ist, wobei die Verschlusseinrichtung 37, 38 durch eine Rückhaltevorrichtung 36 an der Wandseite des Gehäuses 2 gehalten ist, die bei einer erhöhten Temperatur auslöst und die klappenförmige Verschlusseinrichtung 37, 38 für ihre Bewegung in die Schließstellung freigibt.

Die klappenförmige Verschlusseinrichtung 37, 38 wird durch eine Rückhaltevorrichtung 36 an der Wandseite des Gehäuses 2 gehalten, die bei einer erhöhten Temperatur durchschmilzt und die klappenförmige Verschlusseinrichtung 37, 38 für ihre Bewegung in die Schließstellung freigibt, wobei außerdem eine Auslösevorrichtung 3 vorgesehen ist, die nach Durchschmelzen der Rückhaltevorrichtung 36 die klappenförmige Verschlusseinrichtung 37, 38 in ihre Schließstellung bewegt

Die Figuren 1 und 2 zeigen den Auslösefall einer Brandschutzklappe. In dem rohrförmigen Gehäuse 2 befinden sich die zwei einander gegenüberliegenden Auslöseeinrichtungen 3, die jeweils mit einer Halteklammer 7 die randseitig gehaltenen segmentierten Verschlussklappen 8a, 9a, 10a in einer gespannten Stellung halten.

Im Verschlussfall und bevor das Int.-Material 26 aufschäumt, ergibt sich deshalb nach Figuren 1 und 2 der folgender Aufbau:
Es ist eine Symmetrielinie 25 vorhanden, welche die Mittenquerachse des Rohrgehäuses 2 schneidet und bezüglich dieser Symmetrielinie 25 überlappen sich die auf den beiden gegenüberliegenden Seiten im Bereich der Auslöseeinrichtung 3 angeordneten, drei segmentierten Verschlussklappen 8a, 9a, 10a.

Es reicht deshalb aus, lediglich die eine Hälfte der Figur 2 jenseits der Symmetrielinie 25 bezüglich der dort angeordneten Verschlussklappen 8a, 9a, 10a zu erläutern, weil die darunter liegende Hälfte mit den gleichen Verschlussklappen 8a, 9a, 10a in der gleichen Konstruktion und Funktion ausgeführt ist. Die Verschlussklappen 8a, 9a, 10a werden durch metallische Klappensegmente 8, 9, 10 gebildet.

Das Gehäuse 2 nach Figur 1 besteht aus einem rohrförmigen Gehäuse vergrößerten Durchmessers, an dem ein Anschlussflansch 4 verkleinerten Durchmessers ansetzt. Für die Erfindung kann jedoch statt eines rohrförmigen Gehäuses auch eine andere Gehäuseform gewählt werden. Insbesondere kann ein Quadratquerschnitt gewählt werden.

Die Brandschutz-Verschlusseinrichtung besteht aus einem Sandwichaufbau mit einer oben liegenden Federstahlplatte 5, die annähernd ganzflächig den Innenumfang 35 des Gehäuses 2 abdeckt und die mit einer Schrauben-Mutterverbindung 17, 18 mit einer gegenüberliegenden und auf Abstand gehaltenen, weiteren Federstahlplatte 6 mittig verbunden ist.

Auf der Unterseite der Federstahlplatte 5 ist der segmentierte Aufbau der aus Blech befindlichen Verschlussklappen 8a, 9a, 10a angeordnet, wobei die mittlere Verschlussklappe 8a aus einem Mittelsegment 8 und die zwei seitlich daran anschließenden, biegbar hierzu ausgebildeten Verschlussklappen 9a, 10a aus den Seitensegmenten 9, 10 bestehen.

Die Erfindung ist nicht auf drei segmentierte Verschlussklappen auf jeder Seite des Rohrgehäuses 2 beschränkt. Statt dreier Segmente 8, 9, 10 kann auch nur ein einziges Segment, zwei Segmente oder mehr als drei Segmente 8, 9, 10 angeordnet sein.

Gemäß Figur 1 ist das jeweilige Mittelsegment 8 und die daran biegbar anschließenden Seitensegmente 9, 10 durch Trennfugen 22 voneinander getrennt und getrennt voneinander biegbar.

Auf der Oberseite des jeweiligen Segments 8, 9, 10 ist jeweils ein Int.-Plattensegment 19, 20, 21 aufgeklebt oder in anderer Weise befestigt. Damit sind die Int.-Plattensegmente 19, 20, 21 im Innenraum einer in sich geschlossenen Aufnahmekammer aufgenommen, die lediglich randseitig in Richtung zum Innenumfang 35 offen ist und daher geeignet ist, das aus dieser Kammer randseitig aufschäumende Int.-Material 26 in Richtung zum Innenumfang 35 des Gehäuses 2 zu leiten.

Auf der gegenüberliegenden Seite der - aus Blech bestehenden - als Verschlusselemente ausgebildeten Segmente 8, 9, 10 ist eine ganzflächige, annähernd alle Segmente 8, 9, 10 überdeckende Kaltdichtungsplatte 12 vorgesehen. Es handelt sich um einen wärmebeständigen, geschlossenzelligen Schaumstoff, der besonders biegbar ist und deshalb alle Biegebewegungen der blechmetallischen Segmente 8, 9, 10 mitmacht.

An der Rückseite der Kaltdichtungsplatte 12 sind die segmentierten Int.-Plattensegmente 13, 14, 15 in gleicher Weise aufgeklebt oder in anderer Weise befestigt, die aus bewegungstechnischen Gründen zwischen sich einen Freiraum 16 bilden, um eine Bewegbarkeit der Segmente 8, 9, 10 zu gestatten.

Aus Figur 2 ist noch entnehmbar, dass die gelenkig miteinander randseitig verbundenen Segmente 8-9-10 eine mittlere Aussparung 11 ergeben oder bilden, die zur Aufnahme der Auslöseeinrichtung 3 vorgesehen ist.

Das Spreizglied 23 ist in Verbindung mit der jeweiligen Haltefeder 7 in einem Haltebock 24 aufgenommen.

Die Figur 3 zeigt die vollständige Offenstellung der segmentierten Verschlussanordnung, wo erkennbar ist, dass die Verschlussanordnung auf der linken Seite, bestehend aus drei zueinander segmentierten Verschlussgliedern 8, 9, 10 genau identisch ist wie die auf der rechten Seite angeordnete Verschlussanordnung, so dass es. ausreicht, die Verschlussanordnung einer einzigen Seite zu beschreiben.

Die Figur 3 zeigt, dass die aus Blech befindlichen Verschlusssegmentteile 8, 9, 10 beidseitig mit den erfindungsgemäßen Int.-Plattensegmenten 13, 14, 15 und auf der anderen Seite mit den Int.-Plattensegmenten 19, 20, 21 belegt sind und dass der gesamte Sandwichaufbau an der Außenseite durch die annähernd die gesamte Fläche überdeckende Federstahlplatte 5 abgedeckt und gegen einen Hitzeangriff bewehrt ist. In gleicher Weise ist der gesamte Aufbau an der Innenseite durch die weitere Federstahlplatte 6 abgedeckt.

Der Durchgang 33 im Innenraum ist in der Ruhestellung der Brandschutzeinrichtung im Wesentlichen von Einbauten frei, so dass die in die Ruhelage nach Figur 3 zurückgeschwenkten Verschlussklappensegmente den Durchfluss nicht stören.

Im Brandfall nach Figur 4 schäumen die Int.-Plattensegmente 13-15 und 19-21 bestimmungsgemäß auf.

Wichtig ist nach Figur 4, dass sich die Federstahlplatten 5, 6 durch deren mittige Befestigung mit der Schrauben-Mutterverbindung - oder einer anderen geeigneten zentralen Befestigung - nur noch randseitig aufbäumen können und deshalb die Stellung 5' oder 6' einnehmen.

Dadurch werden gemäß Figur 4 sich nach außen konisch erweiternde Führungsräume 34 für das nunmehr aufschäumende Int.-Material 26 gebildet, das in der eingezeichneten Pfeilrichtung 28 in Richtung zum Innenumfang 35 des Rohrgehäuses 2 strömt. Die Abströmung in Pfeilrichtung 27 geschieht zunächst anfänglich, so dass beim anfänglichen Brandangriff zunächst ein Aufschäumen in der Aufnahmekammer unterhalb der Federstahlplatte 5 und 6 erfolgt, und das aufschäumende Material zunächst in Pfeilrichtung 27 randseitig abströmt und erst dann die Federstahlplatte randseitig abhebt und in ihre Stellung 5' und 6' bringt.

Die in ihrer Lage veränderten Plattensegmente 13-15 und 19-21 werden nach dem Aufschäumen mit hoch gestrichenen Bezugszeichen dargestellt.

Jenseits der mittigen Schraubverbindung mit der Mutter 17 und der Schraube 18 verformt sich die jeweilige Federstahlplatte 5 und 6 auch im Mittelbereich und wölbt sich auf, weil sich auch in radialer Richtung ein Verformungsdruck auf die jeweilige Federstahlplatte 5 und 6 im Mittenbereich ergibt.

Somit zeigt die Figur 4, dass im Brandfall das Int.-Material 26 in den Pfeilrichtungen 27, 28 zur Randseite hin abströmt, was beim Stand der Technik nicht möglich war.

Die Figur 5 zeigt, dass die Biegung der einzelnen biegbar miteinander verbundenen Segmente 8, 9, 10 über Biegelinien 29 erfolgt, die federnd aneinander hängen.

Ansonsten gelten für die Beschreibung der Figuren 6 und 7 die gleichen Erläuterungen, wie vorstehend gegeben.

Die Figuren 8 und 9 zeigen ein bevorzugtes Ausführungsbeispiel, wobei erkennbar ist, dass eine erfindungsgemäße Brandschutzklappe 1 in einer Durchgangsöffnung 32 in einer Wand oder einer Decke 30 mit ihrem Rohrgehäuse 2 eingebaut ist. Es wird noch zusätzlich eine Einbauhülse 31 verwendet, die von der einen Seite in die Durchgangsöffnung 32 eingreift.
Mit der Einbauhülse 31 wird ein nachträglicher Einbau einer Brandschutzklappe 1 nach der Erfindung ermöglicht.

**Zeichnungslegende**

| | | |
|---|---|---|
| 1 | Brandschutzklappe | |
| 2 | Gehäuse (Rohr-) | |
| 3 | Auslöseeinrichtung | |
| 4 | Anschlussflansch | |
| 5 | Federstahlplatte (oben) | |
| 6 | Federstahlplatte (unten) | |
| 7 | Halteklammer | |
| 8 | Mittelsegment (Blech) | 8a Verschlussklappe |
| 9 | Seitensegment | 9a Verschlussklappe |
| 10 | Seitensegment | 10a Verschlussklappe |
| 11 | Aussparung | |
| 12 | Kaltdichtungsplatte | |
| 13 | Int.-Plattensegment außen | |
| 14 | Int.-Plattensegment Mitte | |
| 15 | Int.-Plattensegment außen | |
| 16 | Freiraum | |
| 17 | Mutter | |
| 18 | Schraube | |
| 19 | Int.-Plattensegment außen | |
| 20 | Int.-Plattensegment Mitte | |
| 21 | Int.-Plattensegment außen | |
| 22 | Trennfuge | |
| 23 | Spreizglied | |
| 24 | Haltebock | |
| 25 | Symmetrielinie | |
| 26 | Int.-Material | |
| 27 | Pfeilrichtung | |
| 28 | Pfeilrichtung | |
| 29 | Biegelinie | |
| 30 | Wand oder Decke | |
| 31 | Einbauhülse | |
| 32 | Durchgangsöffnung | |
| 33 | Durchgang (von 2) | |
| 34 | Führungsraum | |
| 35 | Innenumfang | |
| 36 | Rückhaltevorrichtung | |
| 37 | Verschlusseinrichtung | |
| 38 | Verschlusseinrichtung | |

## Patentansprüche

1. Brandschutzeinrichtung für Rohrleitungen, insbesondere Lüftungsrohrleitungen mit einem Gehäuse (2), das eine etwa parallel zur Ebene der Wandung des Gehäuses (2) federbelastet verschwenkbare, klappenförmige Verschlusseinrichtung (37, 38) aufnimmt, deren Schwenkachse annähernd senkrecht zur Achse der Rohrleitung ausgerichtet ist, wobei die Verschlusseinrichtung (37, 38) aus einer oder mehreren segmentförmigen Verschlussklappen (8a, 9a, 10a) besteht, die sich an die rund gebogene Wandung des rundprofilierten Gehäuses (1, 2, 4) anlegen und in der hochgeschwenkten Ruhestellung eine etwa an die rund gebogene Wandung angepasste Formgebung und in der abgeschwenkten Arbeitsstellung eine etwa gerade Flächenerstreckung aufweisen, wobei die metallischen Verschlussklappen (8a, 9a, 10a) auf beiden Seiten durch Hitzeeinwirkung aufschäumende Plattensegmente (13-15) belegt sind, **dadurch gekennzeichnet, dass** die beidseitig auf den Verschlussklappen (8a, 9a, 10a) angeordneten aufschäumbaren Plattensegmente (13-15, 19-21) an ihrer Außenseite jeweils annähernd ganzflächig durch eine biegbare Federstahlplatte (5, 6) abgedeckt sind.

2. Brandschutzeinrichtung nach Anspruch 1, **dadurch gekennzeichnet, dass** mindestens zwei bezüglich der Mittenlängsachse des Gehäuses (2) diametral gegenüber liegende Verschlusseinrichtungen (37, 38) angeordnet sind, und jede Verschlusseinrichtung (37, 38) aus mindestens drei miteinander bewegbar verbundenen, segmentförmigen Verschlussklappen (8a, 9a, 10a) besteht, die vorder- und rückseitig annähernd vollflächig durch die biegbare Federstahlplatte (5, 6) abgedeckt sind.

3. Brandschutzeinrichtung nach Anspruch 1 oder 2, **dadurch gekennzeichnet, dass** die beiden auf Abstand zueinander angeordneten Federstahlplatten (5, 6) in ihrem Innenraum die segmentförmigen Verschlussplatten (8a-10a) aufnehmen, und so biegsam ausgebildet sind, dass sie das Bewegungsspiel der Verschlussklappen (8a, 9a, 10a) nicht oder nur unwesentlich beeinträchtigen.

4. Brandschutzeinrichtung nach einem der Ansprüche 1 bis 3, **dadurch gekennzeichnet, dass** die vorder- und rückseitig angeordneten Federstahlplatten (5, 6) die unter Hitze-Einwirkung aufschäumenden Int.-Plattensegmente (13-15) in Richtung radial auswärts zum Rand der Verschlussklappen (8a-10a) leiten.

5. Brandschutzeinrichtung nach einem der Ansprüche 1 bis 4, **dadurch gekennzeichnet, dass** die Federstahlplatten (5, 6) lediglich in ihrem Mittenbereich mit der mittleren Verschlussklappe (8) verbunden sind und in ihren äußeren Randbereichen unbefestigt sind und auswärts gerichtet biegbar sind, um so nach außen gerichtete, für das Intumeszenzmaterial geeignete Führungsräume (34) zu bilden, die gegen den Innenumfang des Gehäuses (2) gerichtet sind.

6. Brandschutzeinrichtung nach einem der Ansprüche 1 bis 5, **dadurch gekennzeichnet, dass** die Verschlussklappen (8-10) aus einem Mittelsegment (8) und daran biegbar anschließenden Seitensegmente (9, 10) besteht, die durch Trennfugen (22) voneinander getrennt und getrennt voneinander biegbar sind.

7. Brandschutzeinrichtung nach einem der Ansprüche 1 bis 6, **dadurch gekennzeichnet, dass** die Int.-Plattensegmente (19, 20, 21) im Innenraum einer in sich geschlossenen Aufnahmekammer aufgenommen sind, die lediglich randseitig in Richtung zum Innenumfang (35) des Gehäuses (2) offen ist und geeignet ist, das aus dieser Aufnahmekammer randseitig aufschäumende Int.-Material (26) in Richtung zum Innenumfang (35) des Gehäuses (2) zu leiten.

8. Brandschutzeinrichtung nach einem der Ansprüche 1 bis 7, **dadurch gekennzeichnet, dass** die eine Seite der Verschlussklappen (8a, 9a, 10a) annähernd ganzflächig mit einer Kaltdichtungsplatte (12) belegt sind.

9. Brandschutzeinrichtung nach Anspruch 8, **dadurch gekennzeichnet, dass** die Kaltdichtungsplatte (12) aus einem wärmebeständigen, geschlossenzelligen, biegbaren Schaumstoff besteht.

## Claims

1. Fire-protection device for pipelines, in particular ventilation pipelines, with a housing (2) which receives a flap-like closure device (37, 38) which is pivotable in springloaded manner approximately parallel to the plane of the wall of the housing (2), the pivot axis of the closure device (37, 38) being aligned approximately perpendicularly to the axis of the pipeline, wherein the closure device (37, 38) consists of one or more segmented closure flaps (8a, 9a, 10a) which rest on the rounded curved wall of the round-profiled housing (1, 2, 4) and in the pivoted-up rest position, have profiling adapted approximately to the rounded curved wall and in the pivoted-down working position, have an approximately even surface extension, wherein the metallic closure flaps (8a, 9a, 10a) are covered on both sides by plate segments (13-15) foaming due to the action of heat, **characterised in that** the foamable plate segments (13-15, 19-21) arranged on both sides of the closure flaps (8a, 9a, 10a) are covered on their outer side respectively approximately all-over by a flexible spring steel plate (5, 6).

2. Fire-protection device according to claim 1, **characterised in that** at least two closure devices (37, 38) are arranged diametrally opposite with regard to the central longitudinal axis of the housing (2), and each closure device (37, 38) consists of at least three segmented closure flaps (8a, 9a, 10a) connected to one another to be movable and which are covered on the front side and rear side approximately all-over by the flexible spring steel plate (5, 6).

3. Fire-protection device according to claim 1 or 2, **characterised in that** the two spring steel plates (5, 6) arranged at a distance from one another receive in their interior the segmented closure plates (8a-10a), and are designed to be pliable so that they do not impair or only insignificantly impair the movement play of the closure flaps (8a, 9a, 10a).

4. Fire-protection device according to one of claims 1 to 3, **characterised in that** the spring steel plates (5, 6) arranged on the front side and rear side direct the intumescent plate segments (13-15) foaming under the action of heat in the direction radially outwards to the edge of the closure flaps (8a-10a).

5. Fire-protection device according to one of claims 1 to 4, **characterised in that** the spring steel plates (5, 6) are connected to the central closure flap (8) only in their central region and are unattached in their outer edge regions and are flexible outwardly directed in order to thus form outwardly directed guide chambers (34) suitable for the intumescent material and which are directed against the inner circumference of the housing (2).

6. Fire-protection device according to one of claims 1 to 5, **characterised in that** the closure flaps (8-10) consist of a central segment (8) and lateral segments (9, 10) connecting thereto to be flexible and which are separated from one another by joint lines (22) and are flexible separated from one another.

7. Fire-protection device according to one of claims 1 to 6, **characterised in that** the intumescent plate segments (19, 20, 21) are received in the interior of a closed receiving chamber which is open only on the edge side in the direction towards the inner circumference (35) of the housing (2) and is suitable to direct the intumescent material (26) foaming on the edge side from this receiving chamber in the direction towards the inner circumference (35) of the housing (2).

8. Fire-protection device according to one of claims 1 to 7, **characterised in that** the one side of the closure flaps (8a, 9a, 10a) are covered approximately all-over with a cold-sealing plate (12).

9. Fire-protection device according to claim 8, **characterised in that** the cold-sealing plate (12) consists of a heat-resistant, closed-cell, flexible foam.

## Revendications

1. Dispositif coupe-feu pour des conduites, en particulier des conduites d'aération, avec un boîtier (2) qui reçoit un dispositif de fermeture en forme de volet (37, 38) qui est apte à pivoter par ressort à peu près parallèlement au plan de la paroi du boîtier (2) et dont l'axe de pivotement est orienté approximativement perpendiculairement à l'axe de la conduite, dans lequel le dispositif de fermeture (37, 38) se compose d'un ou plusieurs volets de fermeture en forme de segments (8a, 9a, 10a) qui s'appliquent contre la paroi arquée du boîtier à profil rond (1, 2, 4) et présentent, dans la position de repos relevée, une forme à peu près adaptée à la paroi arquée, et dans la position abaissée une extension de surface à peu près droite, dans lequel les volets de fermeture métalliques (8a, 9a, 10a) sont garnis, des deux côtés, de segments de plaques moussant par l'effet de la chaleur (13-15), **caractérisé en ce que** les segments de plaques pouvant mousser (13-15, 19-21) disposés, des deux côtés, sur les volets de fermeture (8a, 9a, 10a) sont couverts sur leur côté extérieur, approximativement sur toute la surface, par une plaque d'acier à ressort flexible (5, 6).

2. Dispositif coupe-feu selon la revendication 1, **caractérisé en ce qu'**il est prévu au moins deux dispositifs de fermeture (37, 38) diamétralement opposés par rapport à l'axe longitudinal médian du boîtier (2), et chaque dispositif de fermeture (37, 38) se compose d'au moins trois volets de fermeture en forme de segments (8a, 9a, 10a) qui sont reliés entre eux de manière mobile et qui sont couverts côté avant et côté arrière, approximativement sur toute leur surface, par la plaque flexible en acier à ressort (5, 6).

3. Dispositif coupe-feu selon la revendication 1 ou 2, **caractérisé en ce que** les deux plaques en acier à ressort (5, 6) espacées l'une de l'autre reçoivent dans leur espace intérieur les plaques de fermeture en forme de segments (8a-10a), et ont une forme flexible telle qu'elles ne gênent pas, ou que de manière insignifiante, le jeu de mouvement des volets de fermeture en forme de segments (8a, 9a, 10a).

4. Dispositif coupe-feu selon l'une des revendications 1 à 3, **caractérisé en ce que** les plaques en acier à ressort (5, 6) disposées côté avant et coté arrière guident les segments de plaque intumescents moussant sous l'effet de la chaleur (13-15) radialement vers l'extérieur, vers le bord des volets de fermeture (8a-10a).

5. Dispositif coupe-feu selon l'une des revendications 1 à 4, **caractérisé en ce que** les plaques en acier à ressort (5, 6) ne sont reliées au volet de fermeture central (8) que dans leur zone centrale et, dans leurs zones de bordure extérieures, sont non fixées et sont flexibles vers l'extérieur pour former ainsi des espaces de guidage (34) dirigés vers l'extérieur et appropriés pour le matériau intumescent, qui sont dirigés vers la circonférence intérieure du boîtier (2).

6. Dispositif coupe-feu selon l'une des revendications 1 à 5, **caractérisé en ce que** les volets de fermeture (8-10) se composent d'un segment central (8) et de segments latéraux (9, 10) qui font suite à celui-ci de manière flexible et qui sont séparés les uns des autres par des fentes de séparation (22) et qui sont flexibles séparément.

7. Dispositif coupe-feu selon l'une des revendications 1 à 6, **caractérisé en ce que** les segments de plaques intumescents (19, 20, 21) sont logés dans l'espace intérieur d'une chambre de logement fermée sur elle-même qui n'est ouverte que du côté du bord en direction de la circonférence intérieure (35) du boîtier (2) et qui est apte à guider le matériau intumescent (26) qui gonfle, du côté du bord, hors de cette chambre de logement, en direction de la circonférence intérieure (35) du boîtier (2).

8. Dispositif coupe-feu selon l'une des revendications 1 à 7, **caractérisé en ce qu'**un côté des volets de fermeture (8a, 9a, 10a) est garni approximativement sur toute sa surface d'une plaque d'étanchéité à froid (12).

9. Dispositif coupe-feu selon la revendication 8, **caractérisé en ce que** la plaque d'étanchéité à froid (12) se compose d'une mousse résistante à la chaleur, à pores fermés et flexible.
